# EUROPÄISCHE PATENTSCHRIFT

(11) **EP 1 439 354 B1**
(45) Veröffentlichungstag und Bekanntmachung des Hinweises auf die Patenterteilung: **11.02.2009**
(21) Anmeldenummer: 03027971.5
(22) Anmeldetag: 05.12.2003
(51) Int. Cl.: F24H 1/43, F24H 8/00, F24H 9/14

(54) **Wärmeaustauscher**
Heat exchanger
Echangeur de chaleur

(30) Priorität: 14.01.2003 DE 10301145
(43) Veröffentlichungstag der Anmeldung: 21.07.2004
(73) Patentinhaber: Schmöle GmbH, 58730 Fröndenberg (DE)
(72) Erfinder: Schmidt, Martin, 58730 Fröndenberg (DE); Benschop, Wim, NL-3262 EW Oud Beierland (NL)
(74) Vertreter: Pietrzykowski, Anja

(56) Entgegenhaltungen:
- EP-A- 1 255 086
- DE-U- 20 210 190
- DE-U- 29 714 355
- FR-A- 2 606 127
- NL-A- 8 403 236

## Beschreibung

Die Erfindung betrifft eine Wärmeaustauscheranordnung gemäß den Merkmalen im Oberbegriff des Patentanspruchs 1.

Eine derartige Wärmeaustauscheranordnung zählt durch die "Installations- und Bedienungsanleitung Energy Mini Nox" der Cooperative Inkoopvereniging "Coopra-Rotterdam" N.V., Haringvliet 72, NL-3011 TG Rotterdam, 10/98-1, S. 6 zum Stand der Technik. Sie dient zur Bereitstellung von Warmwasser. Diese Wärmeaustauscheranordnung weist ein in wendelförmiger Konfiguration in ein Gehäuse eingegliedertes Rohr mit einzelnen Querrippen auf, das mit seinem oberen Ende an eine Kaltwasserzufuhr und mit dem unteren Ende an einen Verbraucher für Warmwasser angeschlossen ist. Das gewendelte Rohr weist über seine gesamte Höhe einen identischen Durchmesser auf. In das Rohr ist im unteren Höhenbereich ein zylindrischer Verdrängungskörper eingegliedert, an den sich nach oben ein Gasbrenner anschließt. Durch die äußere Form des Verdrängungskörpers und die innere Oberfläche des Gehäuses wird im unteren Höhenbereich ein Kanal mit ringförmigem Querschnitt gebildet, an den eine Kondensatableitung in Form einer Wanne angeschlossen ist. Die Austrittsdüsen des Gasbrenners sind radial gerichtet und liegen im Abstand zu dem oberen Höhenbereich des Rohrs. Eine weitere Wärmetauscheranordnung gemäß den Merkmalen im Oberbegriff des Patentanspruchs 1 ist aus der EP-A2-1 255 086 bekannt.

Das das Rohr, den Verdrängungskörper und den Gasbrenner aufnehmende Gehäuse ist mit weiteren Regel- und Steuerelementen in einen Kasten integriert, der insbesondere im Haushalt an einer Wand befestigt wird.

Im Hinblick auf den Sachverhalt, daß der Kasten zumeist vergleichsweise hoch aufgehängt wird, ist der Zugang zum Gasbrenner für Wartungs- und Reparaturarbeiten relativ kompliziert. Es muß nicht nur die Verkleidung des Kastens geöffnet, sondern in der Regel der gesamte Kasten von der Wand abgenommen werden, um von oben an den Gasbrenner gelangen zu können. Der hiermit verbundene Aufwand ist somit hoch.

Des weiteren ist zu der bekannten Bauart zu bemerken, daß die Gasdruckverhältnisse im Wärmeaustauscher hinsichtlich des den Gasbrenner aufnehmenden Primärabschnitts in Relation zu dem den Verdrängungskörper aufnehmenden Sekundärabschnitt nicht einwandfrei definiert werden können. Eine saubere Trennung der Heißgasausnutzung im Primärabschnitt von der Kondensation im Sekundärabschnitt ist nicht möglich. Dadurch wird der Gasbrenner ungleichmäßig belastet. Letztlich führt die bekannte Anordnung zu verschlechterten Wärmeaustauschbedingungen.

Der Erfindung liegt - ausgehend vom Stand der Technik - die Aufgabe zugrunde, eine Wärmeaustauscheranordnung, insbesondere zur Warmwasserbereitung im Haushalt, bereit zu stellen, die wartungsfreundlicher ist und bei welchen die Wärmeaustauschbedingungen erheblich verbessert sind.

Diese Aufgabe wird mit den im kennzeichnenden Teil des Patentanspruchs 1 angegebenen Merkmalen gelöst.

Ein wesentlicher Punkt der Erfindung besteht darin, daß nunmehr das gewendelte Rohr in zwei fluidtechnisch miteinander verbundene Längenabschnitte gegliedert ist, von denen ein Primärabschnitt eine horizontale Mittelachse besitzt und den Gasbrenner mit Abstand umschließt, während der den Verdrängungskörper umschließende Sekundärabschnitt des Rohrs eine vertikale Mittelachse aufweist.

Durch diese Anordnung der Längenabschnitte des Rohrs wird die Voraussetzung dafür geschaffen, daß der Gasbrenner ohne weiteres von der Frontseite her zugänglich ist, so daß nach Abnahme mindestens von Teilen der Kastenverkleidung der Monteur keine Probleme hat, Reparatur- und Wartungsarbeiten am Gasbrenner durchführen zu können. Eine Abnahme des Kastens von der Wand ist nicht mehr erforderlich.

Ein weiterer Vorteil der Erfindung wird darin gesehen, daß durch die eindeutige Trennung der Heißgasausnutzung im Primärabschnitt mit horizontaler Mittelachse und der Kondensierung im Sekundärabschnitt mit vertikaler Mittelachse der Gasbrenner einer gleichmäßigen Belastung unterworfen ist, was die Wärmeaustauschverhältnisse wesentlich verbessert.

Ferner wird durch diese Anordnung gewährleistet, daß im Primärabschnitt des Wärmeaustauschers die Verbrennungsgase so stark abgekühlt werden, daß eine besondere Isolierung des Gehäuses entfallen kann. Hierdurch wird der Aufwand weiter verringert.

Im Sekundärabschnitt mit senkrechter Mittelachse werden die Verbrennungsgase dann so weit abgekühlt, daß bei Rücklauftemperaturen unter dem Taupunkt des Verbrennungsgases Kondensat entsteht, das am unteren Ende des Sekundärabschnitts abgeleitet wird.

Im Primärabschnitt kann das Rohr unberippt sein. Der Sekundärabschnitt des Rohrs ist jedoch berippt. Hier sind dann in erfindungsgemäßer Ausgestaltung zwei in Richtung zur Kondensatableitung weisende segmentartige Umfangsbereiche jeder Rippe entlang zur Strömungsrichtung des Verbrennungsgases schräg verlaufender Knicklinien zueinander V-förmig um etwa 90° aus der Rippenebene abgekantet. Dadurch wird zwischen diesen Umfangsbereichen ein Spalt gebildet. Mit dieser Gestaltung der Rippen wird ein gezieltes enges Umströmen des Rohrs durch die Verbrennungsgase erreicht, wobei die hierdurch hervor gerufene höhere Strömungsgeschwindigkeit die bei der Kondensation entstehenden Tröpfchen mitreißt und in die Kondensatableitung überführt. Die Wärmeübertragungsleistung wird noch weiter verbessert.

Eine vorteilhafte Weiterbildung der Erfindung sieht gemäß Patentanspruch 2 vor, daß zwei in Strömungsrichtung des Verbrennungsgases neben dem Rohr diametral einander gegenüber liegende segmentartige Umfangsbereiche jeder Rippe des im Kanal liegenden Sekundärabschnitts des Rohrs entlang zur Strömungsrichtung des Verbrennungsgases parallel verlaufender Knicklinien um 90° aus der Rippenebene abgekantet und zwischen zwei in Umfangsrichtung der Rippen aufeinander folgenden abgekanteten Umfangsbereichen Spalte vorgesehen sind. Auf diese Weise wird die Strömungsführung der Verbrennungsgase im Ringkanal umfangsseitig des Verbrennungskörpers noch weiter verbessert, das heißt, zusammen mit den V-förmig abgekanteten Umfangsbereichen wird dafür Sorge getragen, daß die Verbrennungsgase eng an das Rohr heran gebracht werden, um die Wärmeaustauschbedingungen noch weiter zu verbessern.

Entsprechend den Merkmalen im Patentanspruch 3 kann aber auch der von dem Gasbrenner durchsetzte Primärabschnitt des Rohrs mit im parallelen Abstand zueinander angeordneten, im Ausgangszustand runden Rippen bestückt sein. Hierbei sind dann in vorteilhafter Weise ebenfalls zwei in Strömungsrichtung des Verbrennungsgases vorne liegende Umfangsbereiche jeder Rippe entlang zur Strömungsrichtung des Verbrennungsgases schräg verlaufender Knicklinien zueinander V-förmig um etwa 90° aus der Rippenebene abgekantet, so daß zwischen den Umfangsbereichen ein Spalt gebildet wird. Diese Form bedeutet ebenfalls wieder eine enge Heranführung der Verbrennungsgase an das Rohr im Primärabschnitt im Hinblick auf eine intensive Erwärmung des Wassers im Rohr.

In Anlehnung an die Ausbildung der Rippen im Sekundärabschnitt ist es gemäß den Merkmalen des Patentanspruchs 4 möglich, daß in Strömungsrichtung des Verbrennungsgases neben dem Rohr im vom Gasbrenner durchsetzten Primärabschnitt liegende segmentartige Umfangsbereiche jeder Rippe entlang zur Strömungsrichtung des Verbrennungsgases parallel verlaufender Knicklinien um 90° zur Rippenebene abgekantet und zwischen zwei in Umfangsrichtung der Rippe aufeinander folgenden Umfangsbereichen Spalte vorgesehen sind. Hierdurch werden die Wärmeaustauschbedingungen ebenfalls noch weiter verbessert.

Die Lebensdauer des Wärmeaustauschers wird dann noch erhöht, wenn nach Patentanspruch 5 das Rohr und die Rippen aus einem gegen das Verbrennungsgas und dessen Kondensat beständigen Werkstoff bestehen. Je nach Einsatzfall kann dieser Werkstoff insbesondere Aluminium oder Edelstahl sein. Aber auch andere Werkstoffe, selbst in Kombination, sind im Einzelfall denkbar.

Die Erfindung ist nachfolgend anhand eines in den Zeichnungen veranschaulichten Ausführungsbeispiels näher erläutert. Es zeigen:
- Figur 1: im schematischen vertikalen Längsschnitt einen Wärmeaustauscher für einen Warmwasserbereiter;
- Figur 2: in vergrößertem Maßstab den Ausschnitt II der Figur 1;
- Figur 3: ebenfalls in vergrößertem Maßstab den Ausschnitt III der Figur 1;
- Figur 4: in vergrößertem Maßstab eine Seitenansicht auf einen Längenabschnitt eines wendelförmigen Rohrs gemäß dem Pfeil IV der Figur 1 und
- Figur 5: eine Draufsicht auf die Darstellung der Figur 4 gemäß dem Pfeil V.

Mit 1 ist in der Figur 1 ein Gehäuse eines Wärmeaustauschers WAT bezeichnet, das neben nicht näher dargestellten Steuer- und Regeleinheiten in einen ebenfalls nicht näher dargestellten Kasten integriert ist, der insgesamt als Warmwasserbereiter in einem Haushalt an einer Wand aufgehängt werden kann.

In das Gehäuse 1 ist ein gewendeltes Rohr 2 eingegliedert, das sich aus zwei Längenabschnitten 3, 4 zusammensetzt. Das eine Ende 5 des Rohrs 2 ist an eine nur schematisch veranschaulichte Kaltwasserzufuhr 6 und das andere Ende 7 an einen ebenfalls nur schematisch veranschaulichten Verbraucher 8 für Warmwasser angeschlossen.

Der im oberen Höhenbereich 9 des Gehäuses 1 liegende Primärabschnitt 3 des Rohrs 2 weist eine horizontale Mittelachse 10 und der im unteren Höhenbereich 11 liegende Sekundärabschnitt 4 eine vertikale Mittelachse 12 auf.

In den Primärabschnitt 3 ist ein Gasbrenner 13 mit radial gerichteten Austrittsdüsen 14 angeordnet. Die Gaszufuhr ist nicht näher veranschaulicht.

Der Sekundärabschnitt 4 des Rohrs 2 befindet sich in einem Kanal 15 mit kreisringförmigem Querschnitt, der einerseits durch die innere Oberfläche 16 des Gehäuses 1 und andererseits durch die äußere Oberfläche 17 eines umfangsseitig geschlossenen Verdrängungskörpers 18 gebildet ist. Der Kanal 15 ist in nicht näher dargestellter Weise an eine Kondensatableitung 19 angeschlossen.

Das Rohr 2 ist sowohl im Primärabschnitt 3 als auch im Sekundärabschnitt 4 mit im Ausgangszustand runden, im Abstand zueinander angeordneten Rippen 20 versehen.

Wie die Figuren 2, 4 und 5 im einzelnen erkennen lassen, sind bei den Rippen 20 im Sekundärteil 4 zwei in Richtung zur Kondensatableitung 19 weisende segmentartige Umfangsbereiche 21 entlang zur Strömungsrichtung STR des Verbrennungsgases schräg verlaufender Knicklinien 22 zueinander V-förmig um etwa 90° aus der Rippenebene RE abgekantet. Auf diese Weise wird zwischen diesen Umfangsbereichen 21 ein Spalt 23 gebildet. Ferner zeigen die Figuren 2, 4 und 5, daß auch zwei in Strömungsrichtung STR des Verbrennungsgases neben dem Rohr 2 diametral gegenüber liegende segmentartige Umfangsbereiche 24 jeder Rippe 2 des Sekundärabschnitts 4 entlang zur Strömungsrichtung STR des Verbrennungsgases parallel verlaufender Knicklinien 25 um 90° aus der Rippenebene RE abgekantet sind. Dadurch werden zwischen zwei in Umfangsrichtung UR der Rippe 20 aufeinander folgenden abgekanteten Umfangsbereichen 21, 24 Spalte 26 gebildet.

Die Bildung der abgekanteten Umfangsbereiche 21, 24 führt dazu, daß die Verbrennungsgase im Kanal 15 eng an das Rohr 2 herangeführt werden, so daß die Wärmeübergangsbedingungen erheblich verbessert werden.

Auch bei den Rippen 20 im Primärabschnitt 3 sind zwei in Strömungsrichtung STR l des Verbrennungsgases jeweils vorne liegende Umfangsbereiche 27 jeder Rippe 20 entlang zur Strömungsrichtung STR l des Verbrennungsgases schräg verlaufender Knicklinien 28 zueinander V-förmig um etwa 90° aus der Rippenebene RE abgekantet (Figuren 1 und 3 sowie in entsprechender Angleichung die Figuren 4 und 5). Zwischen den Umfangsbereichen 27 ist ein Spalt 19 gebildet. Des weiteren zeigen die Figuren 1 und 3 sowie in entsprechender Angleichung die Figuren 4 und 5, daß in Strömungsrichtung STR l des Verbrennungsgases neben dem Rohr 2 im Primärabschnitt 3 liegende segmentartige Umfangsbereiche 30 jeder Rippe 20 entlang zur Strömungsrichtung STR l des Verbrennungsgases parallel verlaufender Knicklinien 31 um 90° zur Rippenebene RE abgekantet sind. Hierdurch und durch die V-förmig abgekanteten Umfangsbereiche 27 werden zwischen zwei in Umfangsrichtung UR aufeinander folgenden Umfangsbereichen 27, 30 Spalte 32 gebildet.

Die aus den Austrittsdüsen 14 des Gasbrenners 13 tretenden Verbrennungsgase werden mithin exakt radial nach außen gelenkt und dabei eng an das Rohr 2 herangebracht, so daß auch hier die Wärmeaustauschbedingungen deutlich verbessert werden. Anschließend gelangen die Gase entsprechend den Pfeilen 32 in den Kanal 15 und werden auch hier, wie vorstehend geschildert, eng um das Rohr 2 im Sekundärabschnitt geführt.

### Bezugszeichenaufstellung

- 1 -: Gehäuse
- 2 -: Rohr
- 3 -: Primärabschnitt v. 2
- 4 -: Sekundärabschnitt v. 2
- 5 -: Ende v. 2
- 6 -: Kaltwasserzufuhr
- 7 -: Ende v. 2
- 8 -: Verbraucher
- 9 -: oberer Höhenbereich v. 1
- 10 -: Mittelachse v. 3
- 11 -: unterer Höhenbereich v. 1
- 12 -: Mittelachse v. 4
- 13 -: Gasbrenner
- 14 -: Austrittsdüse v. 13
- 15 -: Kanal
- 16 -: innere Oberfläche v. 1
- 17 -: äußere Oberfläche v. 1
- 18 -: Verdrängungskörper
- 19 -: Kondensatableitung
- 20 -: Rippen
- 21 -: Umfangsbereiche v. 20
- 22 -: Knicklinien v. 21
- 23 -: Spalte zw. 21
- 24 -: Umfangsbereiche v. 20
- 25 -: Knicklinien v. 24
- 26 -: Spalte zw. 21 u. 24
- 27 -: Umfangsbereiche v. 20
- 28 -: Knicklinien v. 27
- 29 -: Spalt zw. 27
- 30 -: Umfangsbereiche v. 20
- 31 -: Knicklinien v. 30
- 32 -: Pfeile

- RE -: Rippenebene
- STR -: Strömungsrichtung
- UR -: Umfangsrichtung v. 20
- WAT -: Wärmeaustauscher

## Patentansprüche

1. Wärmeaustauscheranordnung mit einem Gehäuse, einem Brenner, einem Verdrangungskörper und einem Wärmetauscher, der ein in wendelförmiger Konfiguration in das Gehäuse (1) eingegliedertes, mindestens teilweise beripptes Rohr (2) aufweist, das mit einem Ende (5) an eine Kaltwasserzufuhr (6) und mit dem anderen Ende (7) an einen Verbraucher (8) für Warmwasser anschließbar ist, wobei der mit radial gerichteten Austrittsdüsen (14) versehener Gasbrenner (13) in einem der Kaltwasserzufuhr (6) benachbarten Primärabschnitt (3) des Rohrs (2) und ein dem Verbraucher (8) benachbarter, eine vertikale Mittelachse (12) aufweisender Sekundärabschnitt (4) des Rohrs (2) in einem durch die innere Oberfläche (16) des Gehäuses (1) und die äußere Oberfläche (17) des inneren Verdrängungskörpers (18) gebildeten Kanals (15) mit kreisringförmigem Querschnitt und unterer Kondensatableitung (19) angeordnet sind, **dadurch gekennzeichnet, daß** der den Gasbrenner (13) mit Abstand umschließende Primärabschnitt (3) des Rohrs (2) eine horizontale Mittelachse (10) besitzt und der den Kanal (15) durchsetzende Sekundärabschnitt (4) des Rohrs (2) mit parallel zueinander ausgerichteten runden Rippen (20) versehen ist, wobei zwei in Richtung zur Kondensatableitung (19) weisende segmentartige Umfangsbereiche (21) jeder Rippe (20) entlang zur Strömungsrichtung (STR) des Verbrennungsgases schräg verlaufender Knicklinien (22) zueinander V-förmig um etwa 90° aus der Rippenebene (RE) abgekantet sind und zwischen den Umfangsbereichen (21) ein Spalt (23) gebildet ist.

2. Wärmeaustauscheranordnung nach Patentanspruch 1, **dadurch gekennzeichnet, daß** zwei in Strömungsrichtung (STR) des Verbrennungsgases neben dem Rohr (2) diametral einander gegenüber liegende segmentartige Umfangsbereiche (24) jeder Rippe (20) des im Kanal (15) liegenden Sekundärabschnitts (4) entlang zur Strömungsrichtung (STR) des Verbrennungsgases parallel verlaufender Knicklinien (25) um 90° aus der Rippenebene (RE) abgekantet und zwischen zwei in Umfangsrichtung (UR) der Rippe (20) aufeinander folgenden abgekanteten Umfangsbereichen (21, 24) Spalte (26) vorgesehen sind.

3. Wärmeaustauscheranordnung nach Patenanspruch 1 oder 2, **dadurch gekennzeichnet, daß** der von dem Gasbrenner (13) durchsetzte Primärabschnitt (3) des Rohrs (2) mit im parallelen Abstand zueinander angeordneten runden Rippen (20) bestückt ist, bei denen zwei in Strömungsrichtung (STR 1) des Verbrennungsgases vorne liegende Umfangsbereiche (27) jeder Rippe (20) entlang zur Strömungsrichtung (STR I) des Verbrennungsgases schräg verlaufender Knicklinien (28) zueinander V-förmig um etwa 90° aus der Rippenebene (RE) abgekantet und zwischen den Umfangsbereichen (27) ein Spalt (29) ausgebildet sind.

4. Wärmeaustauscheranordnung einem der Patentansprüche 1 bis 3, **dadurch gekennzeichnet, daß** in Strömungsrichtung (STR I) des Verbrennungsgases neben dem Rohr (2) im vom Gasbrenner (13) durchsetzten Primärabschnitt (3) liegende segmentartige Umfangsbereiche (30) jeder Rippe (20) entlang zur Strömungsrichtung (STR I) des Verbrennungsgases parallel verlaufender Knicklinien (31) um 90° zur Rippenebene (RE) abgekantet und zwischen zwei in Umfangsrichtung (UR) der Rippe (20) aufeinander folgenden Umfangsbereichen (27, 30) Spalte (32) vorgesehen sind.

5. Wärmeaustauscheranordnung nach einem der Patentansprüche 1 bis 4, **dadurch gekennzeichnet, daß** das Rohr (2) und die Rippen (20) aus einem gegen das Verbrennungsgas und dessen Kondensat beständigen Werkstoff bestehen.

## Claims

1. Heat exchanger arrangement comprising a housing, a burner, a displacement body and a heat exchanger, which has an at least partially finned tube (2) incorporated in a helical configuration into the housing (1), which tube can be connected by one end (5) to a cold water supply (6) and, by the other end (7), to a consumer (8) for hot water, wherein the gas burner (13) provided with radially directed outlet nozzles (14) is arranged in a primary portion (3), adjacent to the cold water supply (6), of the tube (2) and a secondary portion (4), adjacent to the consumer (8) and having a vertical centre axis (12), of the tube (2) is arranged in a channel (15) having a circular cross section and a lower condensate outlet (19), the channel being formed by the inner surface (16) of the housing (1) and the outer surface (17) of the inner displacement body (18), **characterised in that** the primary portion (3) of the tube (2) surrounding the gas burner (13) at a spacing has a horizontal centre axis (10) and the secondary portion (4) of the tube (2) passing through the channel (15) is provided with round fins (20) oriented parallel to one another, wherein two segment-like peripheral regions (21) of each fin (20) pointing in the direction of the condensate outlet (19), along bend lines (22) running obliquely with respect to the flow direction (STR) of the combustion gas, are slanted in a V-shape with respect to one another through about 90° from the fin plane (RE) and a gap (23) is formed between the peripheral regions (21).

2. Heat exchanger arrangement according to claim 1, **characterised in that** two segment-like peripheral regions (24), diametrically opposing one another next to the tube (2) in the flow direction (STR) of the combustion gas, of each fin (20) of the secondary portion (4) located in the channel (15), along bend lines (25) extending parallel to the flow direction (STR) of the combustion gas, are slanted through 90° from the fin plane (RE) and gaps (26) are provided between two slanted peripheral regions (21, 24) following one another in the peripheral direction (UR) of the fin (20).

3. Heat exchanger arrangement according to claim 1 or 2, **characterised in that** the primary portion (3) of the tube (2) passed through by the gas burner (13) is equipped with round fins (20) arranged at a parallel spacing with respect to one another, in which two peripheral regions (27) of each fin (20) located to the front in the flow direction (STR I) of the combustion gas, along bend lines (28) running obliquely with respect to the flow direction (STR I) of the combustion gas, are slanted with respect to one another in a V-shape through about 90° from the fin plane (RE) and a gap (29) is configured between the peripheral regions (27).

4. Heat exchanger arrangement according to any one of claims 1 to 3, **characterised in that** segment-like peripheral regions (30) of each fin (20) located in the flow direction (STR I) of the combustion gas next to the tube (2) in the primary portion (3) passed through by the gas burner (13), along bend lines (31) extending parallel to the flow direction (STR I) of the combustion gas, are slanted through 90° with respect to the fin plane (RE) and gaps (32) are provided between two peripheral regions (27, 30) following one another in the peripheral direction (UR) of the fin (20).

5. Heat exchanger arrangement according to any one of claims 1 to 4, **characterised in that** the tube (2) and the fins (20) consist of a material which is resistant to the combustion gas and its condensate.

## Revendications

1. Dispositif échangeur de chaleur comprenant un boîtier, un brûleur, un organe de refoulement ainsi qu'un échangeur de chaleur, intégré dans le boîtier (1) selon une configuration en hélice, et ayant un tube (2) au moins partiellement muni d'ailettes, une extrémité (5) du tube étant reliée à une alimentation en eau froide (6) et l'autre extrémité (7) à un consommateur (8) d'eau chaude,
le brûleur à gaz (13) muni de buses (14) dirigées radialement, étant logé dans un segment primaire (3) du tube (2) au voisinage de l'alimentation en eau froide (6), et
un segment secondaire (4) du tube (2), au voisinage de l'utilisateur (8), ayant un axe vertical (12) est logé dans un canal (15) formé par la surface intérieure (16) du boîtier (1) et la surface extérieure (17) de l'organe de refoulement (18) intérieur, ce canal ayant une section en forme d'anneau de cercle et une évacuation inférieure de condensat (19),
**caractérisé en ce que**
le segment primaire (3) du tube (2) qui entoure le brûleur à gaz (13) à une certaine distance, a un axe central horizontal (10) et le segment secondaire (4) du tube (2) dans le canal (15) comportent des ailettes (20) rondes, alignées parallèlement les unes sur les autres,
deux zones périphériques (21) en forme de segment de chaque ailette (20), dirigées vers l'évacuation de condensat (19), sont repliées en forme de V l'une par rapport à l'autre suivant des lignes de pliage (22) dirigées en biais par rapport à la direction de passage (STR) des gaz de combustion, le pliage étant sensiblement fait à 90° par rapport au plan (RE) de l'ailette (20) et un intervalle (23) est laissé entre les zones périphériques (21).

2. Dispositif échangeur de chaleur selon la revendication 1,
**caractérisé en ce que**
deux zones périphériques (24) en forme de segment de chaque ailette (20) qui se font diamétralement face à côté du tube (2) dans la direction d'écoulement (STR) des gaz de combustion, du segment secondaire (4) logé dans le canal (15), sont repliées de 90° par rapport au plan (RE) de l'ailette (20) et, entre deux zones périphériques (21, 24) repliées, qui se suivent dans la direction périphérique (UR) de l'ailette (20), il est prévu un intervalle (29).

3. Dispositif échangeur de chaleur selon les revendications 1 ou 2,
**caractérisé en ce que**
le segment primaire (3) du tube (2) traversé par le brûleur à gaz (13) est garni d'ailettes rondes (20) écartées parallèlement les unes par rapport aux autres, et dont deux zones périphériques (27) situées à l'avant dans la direction de passage (STR1) des gaz de combustion, sont repliées d'environ 90° hors du plan (RE) des ailettes, suivant des lignes de pliage (28) faisant entre elles une forme de V, ces lignes de pliage (28) étant inclinées par rapport à la direction de passage (STR1) des gaz de combustion, et un intervalle (29) est réalisé entre les zones périphériques (27).

4. Dispositif échangeur de chaleur selon l'une des revendications 1 à 3,
**caractérisé en ce que**
dans la direction d'écoulement (STRI) des gaz de combustion, à côté du tube (2), des zones périphériques (30), en forme de segments situés dans le segment primaire (3) traversé par le brûleur (13) de chaque ailette (20), sont repliées de 90° par rapport au plan (RE) de l'ailette le long de lignes de pliage (31) parallèles à la direction de passage (STRI) des gaz de combustion, et des intervalles (32) sont laissés entre deux zones périphériques (27, 30) qui se suivent dans la direction périphérique (UR) de l'ailette (20).

5. Dispositif échangeur de chaleur selon l'une des revendications 1 à 4,
**caractérisé en ce que**
le tube (2) et les ailettes (20) sont réalisés en un matériau résistant aux gaz de combustion et aux condensats.
